# EUROPÄISCHE PATENTSCHRIFT

(11) **EP 0 309 467 B1**
(45) Veröffentlichungstag und Bekanntmachung des Hinweises auf die Patenterteilung: **03.03.1993**
(21) Anmeldenummer: 87903871.9
(22) Anmeldetag: 11.06.1987
(51) Int. Cl.: F01K 25/06

(54) **THERMODYNAMISCHER KREISPROZESS**
THERMODYNAMIC CYCLE
CYCLE THERMODYNAMIQUE

(30) Priorität: 12.06.1986 DE 3619749
(43) Veröffentlichungstag der Anmeldung: 05.04.1989
(73) Patentinhaber: SITA Maschinenbau- und Forschungs GmbH, D-22309 Hamburg (DE)
(72) Erfinder: Schukey, Jürgen, D-2000 Hamburg 60 (DE)
(74) Vertreter: Glawe, Delfs, Moll & Partner
(86) Internationale Anmeldenummer: EP8700306
(87) Internationale Veröffentlichungsnummer: WO8707676

(56) Entgegenhaltungen:
- DE-A- 2 345 420
- FR-A- 1 395 738
- FR-A- 2 400 676
- GB-A- 2 017 226
- US-A- 4 085 590
- US-A- 4 397 153
- Peisl, H. in: Physik in unserer Zeit, 9. Jahrgang, Heft 2, 1978, WASSERSTOFF IN METALLEN
- Beccu,K.D.,Lutz,H.,Pous,O.de im:Chemie-Ingenieur-Technik,48. Jahrgang, Heft 2, 1976, DIE CHEMISCHE SPEICHERUNG VON WASSERSTOFF IN METALLEN UND LEGIERUNGEN.
- Wenzl,H.in: Umschau in Wissenschaft und Technik,80.Jahrgang, Heft 1,1.Januar 1980, WASSERSTOFFSPIECHERUNG IN METALLEN
- Reilly,J.J., Sandrock,G.D. in: Spektrum der Wissenschaft, April 80, METALLHYDRIDE ALS WASSERSTOFFSPEICHER
- Patent Abstracts of Japan, Band 6,Nr. 93 (M-133)(971), 29. Mai 1982, siehe das ganze Dokument

## Beschreibung

Die Erfindung betrifft einen thermodynamischen Kreisprozeß mit einem gasförmigen Arbeitsmedium, dem Wärme zugeführt wird und das abwechselnd komprimiert und expandiert wird, bei dem ein Arbeitsmedium verwendet wird, das bei der höheren Temperatur nach der Kompression eine Volumenvergrößerung aufgrund chemischer Vorgänge und bei der niedrigeren Temperatur nach der Expansion eine entsprechende Volumenverkleinerung erfährt.

Bei Kreisprozessen besteht ganz allgemein das Problem, daß sie einen begrenzten Wirkungsgrad haben. Dieser Wirkungsgrad ist einmal durch physikalische Gesetzmäßigkeiten gegeben, andererseits aber auch durch konstruktive Einzelheiten bedingt. So ist es aus technischen Gründen meist nur möglich, diese Vorrichtungen mit einem verhältnismäßig niedrigen Wirkungsgrad zu betreiben.

Eine gewisse Erhöhung des Wirkungsgrades soll bei einem Verfahren der eingangs genannten Art erstrebt werden (GB-A 2 017 226). Bei dem dort beschriebenen Kreisprozeß zur Energieerzeugung wird die zugeführte Wärmeenergie nicht nur dazu verwendet, das Gas aufgrund der Erwärmung in üblicher Weise zu expandieren. Vielmehr wird weitere Wärme aufgewendet, um aufgrund eines endothermen chemischen Prozesses weiteres Gas freizusetzen, d.h. eine weitere Volumenvergrößerung zu bewirken. Dem Vorteil, daß bei der höheren Temperatur mehr Arbeitsgas gewonnen wird, steht aber der Nachteil gegenüber, daß bei der entsprechenden exothermen Volumenverkleinerung bei der tieferen Temperatur des Kreislaufes auch mehr Wärme an das kältere Wärmereservoir abgegeben wird.

Die Aufgabe der Erfindung besteht darin, einen Kreisprozeß der eingangs genannten Art zu schaffen, der einen sehr hohen Wirkungsgrad hat.

Die erfindungsgemäße Lösung besteht darin, daß die Volumenverkleinerung endotherm ist, daß das Arbeitsmedium Wasserstoffgas enthält, daß der chemische Vorgang ein Adsorptions/Desorptionsvorgang des Wasserstoffgases an einem Metall ist und daß die Adsorption/Desorption des Wasserstoffgases an Oberflächen erfolgt, die abwechselnd mit dem Gas bei der höheren und der niedrigeren Temperatur in Kontakt gebracht werden und die auf einer kreisförmigen Scheibe angeordnet sind, die in die Gasvolumina höherer und tieferer Temperatur hineinreicht und gedreht wird.

Als Metall können Platin, Palladium oder sonstige Katalysatormetalle verwendet werden, die Wasserstoff aufnehmen können.

Eine Erhöhung des Wirkungsgrades gegenüber dem vorbekannten Kreisprozeß tritt dadurch ein, daß die Volumenverkleinerung nicht exotherm, sondern endotherm ist. Es wird also weniger Wärme an das kältere Reservoir abgegeben. Das Gas, das die Adsorption/Desorption erfährt, ist Wasserstoffgas, das im adsorbierten Zustand von der kreisförmigen Scheibe zwischen den Gasvolumina höherer und tieferer Temperatur transportiert wird. Auch dies bringt eine Erhöhung des Wirkungsgrades mit sich.

Die Scheibe könnte zum Beispiel aus mehreren Sektoren bestehen, wobei dann das Gas höherer Temperatur durch Sektoren zum Beispiel oberhalb der Rotationsachse hindurchströmt, während das Gas niedrigerer Temperatur durch Sektoren unterhalb der Drehachse hindurchströmt. Durch entsprechende Sektorenwände muß dabei selbstverständlich sichergestellt werden, daß dabei das Gas höheren Druckes nicht gleichzeitig über oder durch die kreisförmige Scheibe zum Bereich niedrigeren Druckes des Kreisprozesses hindurchströmt.

Wird ein gasförmiges Medium aus zwei nicht miteinander chemische reagierenden Komponenten verwendet, von denen die eine das Wasserstoffgas ist, so werden die zu erwärmenden/zu kühlenden Bereiche der Scheibe durch das andere Gas das zum Beispiel ein nicht an den chemischen Reaktionen teilnehmendes Gas sein kann, gewärmt und gekühlt, wobei sich die Menge dieses Gases während des Kreislaufes nicht ändert, so daß die Erwärmung bzw. Kühlung sehr effektiv ist.

Wird der Kreisprozeß für eine Wärmekraftmaschine verwendet, so kann vorteilhafterweise noch vorgesehen werden, daß die Expansionsmaschine mit einem elektrischen Generator verbunden ist. Dieser Generator liefert dann statt mechanischer Energie elektrische Energie. Wenigstens ein Teil der Heizenergie für den Heizbehälter kann dabei von dem Generator geliefert werden.

Vorteilhafterweise sind noch die Teile des Kreislaufs des Arbeitsmediums mit Oberflächen versehen, die die zu den Volumenvergrößerungen/-verkleinerungen führenden Reaktionen fördern oder verstärken. Insbesondere der Heizbehälter und der Wärmetauscher bzw. Teile davon können mit solchen Oberflächen versehen sein.

Der Wärmetauscher kann den Wärmeaustausch mit der Luft der Umgebung durchführen. Es ist aber auch ein Wärmetausch mit einer Wassermenge möglich; für diesen Zweck müssen dann gegebenenfalls Pumpen für das Wasser vorgesehen sein. Man kann aber auch, was sich in gewissen Extremsituationen als zweckmäßig erweisen kann, um zum Beispiel eine zu tiefe Temperatur des Arbeitsmediums im Wärmetauscher zu vermeiden, die Luft, die von außen über den Wärmetauscher geführt wird, zunächst komprimieren, wodurch sie erwärmt wird. Die Abluft kann dann über eine Expansionsmaschine geführt werden, so daß die für die Druckerhöhung der Umweltluft verwendete Energie wenigstens teilweise wieder zurückgewonnen wird. Auf diese Weise kann der Wirkungsgrad der Gesamtvorrichtung weiter erhöht werden.

Die Erfindung wird im folgenden anhand einer vorteilhaften Ausführungsform unter Bezugnahme auf die beigefügten Zeichnungen beschrieben. Es zeigen:
- Fig. 1: in schematischer Darstellung den Aufbau einer Wärmekraftmaschine, die nach dem erfindungsgemäßen Kreisprozeß arbeitet;
- Fig. 2: ein P-V-Diagramm zur Erläuterung der Wirkungsweise der Maschine von Fig. 1;
- Fig. 3: in schematischer Darstellung den Aufbau einer Wärmepumpe, die mit dem erfindungsgemäßen Kreisprozeß arbeitet; und
- Fig. 4: eine andere Wärmekraftmaschine, die nach dem erfindungsgemäßen Verfahren arbeitet; und
In der in Fig. 1 gezeigten Maschine wird das gasförmige Arbeitsmedium zunächst in einem Kompressor 1 komprimiert und gelangt dann in Pfeilrichtung in den Heizbehälter 2. Dieser Heizbehälter enthält ein bei 3 angedeutetes Heizelement, das von einer Wärmequelle 4 erwärmt wird. Selbstverständlich könnte das Heizelement 3 auch die Außenwand des Behälters 2 sein; in manchen Fällen wird man aber ein separates Heizelement 3 verwenden, zum Beispiel bei elektrischer Beheizung.

Das durch die Kompression bereits erwärmte Arbeitsmedium wird durch den oberen Teil eines scheibenförmigen Elementes 20 geleitet, daß in Axialrichtung gasdurchlässig ist. Andererseits ist aber eine Gasbewegung in Umfangsrichtung durch entsprechende Sektoren auf dem scheibenförmigen Element 20 zumindest sehr stark behindert, wenn nicht sogar völlig unmöglich gemacht. Außerdem ist das scheibenförmige Element 20 mit einem Gehäuse umgeben, so daß tatsächlich alles Gas, das in das scheibenförmige Element auf einer Seite hineingeleitet wird, auf der anderen Seite auch wieder herausströmt. Das scheibenförmige Element ist nun mit einem fein verteilten Pulver versehen, an das Wasserstoffgas adsorbiert ist. Das Metallpulver kann zum Beispiel in fein verteilter Form auf einem Silikonschaum angeordnet sein. Als Metallpluver sind dabei besonders gut solche geeignet, die sich bei der Adsorption von Wasserstoff abkühlen und eine möglichst große Menge von Wasserstoff binden.

Infolge der durch die Heizquelle 3 erhöhten Temperatur des Gases wird nun das Wasserstoffgas vom Metallpulver abgegeben. Es steht damit mehr Gas zur Verfügung, das in der Expansionsmaschine 5 entspannt wird und dabei mechanische Arbeit leistet.

Hinter der Expansionsmaschine 5 wird das entspannte Gas bzw. sonstige Arbeitsmedien über ein Regelventil 6 in einen Wärmeaustauscher 7 geleitet, in der der Wärmeaustausch mit der Umgebung stattfindet, so daß das Gas wieder seine ursprüngliche Temperatur annimmt.

Das Gas wird dabei mehrfach durch den Wärmeaustauscher 7 hindurchgeleitet. Vorher und hinterher wird es mehrmals durch den unteren Bereich der Scheibe 20 geleitet. Da die Scheibe 20 in der Zwischenzeit gedreht worden ist, ist das Metall in diesem unteren Bereich zunächst wasserstofffrei. Hier wird nun wieder der Wasserstoff adsorbiert, was unter gleichzeitiger Abkühlung des Arbeitsgases geschieht, da die Adsorption endotherm ist. Auf diese Weise wird weniger Energie an die Umgebung abgegeben. Man erhält auf diese Weise einen sehr hohen Wirkungsgrad.

Anschließend kann das Gas dann im Kompressor 1 wieder komprimiert werden.

Zur Unterstützung des Wärmeaustausches mit der Umgebung dient noch ein Ventilator 8, der durch einen Motor 9 angetrieben ist.

Kompressor 1 und Expansionsmaschine 5 sind auf einer gemeinsamen Welle 10 angeordnet, so daß der Kompressor nach einem einmaligen Start durch den Kreislauf selbst angetrieben werden kann, das heißt durch die Expansionsmaschine 5. Die darüber hinaus zur Verfügung stehende mechanische Energie kann von einem Generator 11 aufgenommen werden, von dem ein Teil der elektrischen Leistung über Leitungen 12 zum Motor 9 für den Ventilator 8 geführt wird. Ein anderer Teil der Energie kann bei 13 nutzbringend entnommen werden. Außerdem oder statt dessen kann bei 14 auch mechanische Energie von der Welle 10 abgenommen werden.

In der Fig. ist auch dargestellt, daß die Welle 10 auch die Scheibe 20 dreht. Dabei wird man aber normalerweise die Scheibe 20 mit einer geringeren Geschwindigkeit drehen als den Kompressor 1, die Expansionsmaschine 5 und den Generator 11. Zu diesem Zweck wird man noch ein in der Fig. nicht gezeigtes Untersetzungsgetriebe vorsehen.

Es soll nun die Wirkungweise anhand des Diagramms der Fig. 2 verdeutlicht werden. Das ursprüngliche, wasserstofffreie Arbeitsmedium wird im Verdichter 1 auf der Strecke 1-2 im P-V-Diagramm komprimiert und gelangt in den Heizbehälter 2. Im Heizbehälter wird dem Gas durch das Heizelement 3 Wärme zugeführt, wodurch das Volumen bei gleichbleibendem Druck vergrößert wird (Strecke 2-3 im P-V-Diagramm). Im scheibenförmigen Element 20 wird nun Wasserstoffgas freigesetzt (Strecke 3-3' im P-V-Diagramm). Im Punkt 3' des P-V-Diagramms hat man damit ein Arbeitsgas, das aus dem ursprünglichen Gas (Volumen bei Punkt 3) und dem Wasserstoffgas besteht, das bei Punkt 3 zunächst das Volumen 0 und bei 3' sein tatsächliches Volumen hat. Das P-V-Diagramm zeigt also die Summe beider Gasvolumina.

Ursprüngliches Arbeitsmedium und Wasserstoff werden dann unter Arbeitsleistung in der Expansionsmaschine 5 expandiert (Strecke 3'-4' im P-V-Diagramm); dabei wird mechanische Arbeit geleistet.

Anschließend erfolgt dann im Niederdruck- und Niedertemperaturbereich des scheibenförmigen Elementes die Adsorption des Wasserstoffgases unter Wärmeaufnahme (Strecke 4'-4 im P-V-Diagramm). Nur das ursprüngliche Arbeitsgas muß dann noch abgekühlt werden (Strecke 4-1 im P-V-Diagramm). Diese Wärme kann zumindest teilweise durch den endothermen Prozeß der Wasserstoffadsorption aufgenommen werden. Anschließend hat dann das Gas wieder seinen ursprünglichen Zustand (Punkt 1) erreicht; der Kreisprozeß kann erneut beginnen.

In Fig. 3 ist eine Wärmepumpe gezeigt, die nach dem erfindungsgemäßen Kreisprozeß arbeitet. Im Prinzip unterscheidet sich die Wärmepumpe der Fig. 3 von der Wärmekraftmaschine der Fig. 1 nur dadurch, daß anstelle von Heizbehälter 2, Heizelement 3 und Wärmequelle 4 ein Wärmetauscher 21 vorgesehen ist, mit dem ein zu erwärmendes Medium (zum Beispiel Raumluft) erwärmt wird.

Zum Betrieb wird die Welle 10 der Wärmepumpe der Fig. 3 durch bei 13 eingespeiste elektrische Energie mit Hilfe des Motors/Generators 11 oder durch bei 14 angelegte mechanische Energie angetrieben. Das Gas wird im Kompressor 1 erwärmt; die Wärme wird im Wärmetauscher 21 an das zu erwärmende Medium abgegeben. Nach teilweiser Energierückgewinnung in der Expansionsmaschine 5 wird der Wasserstoffanteil des Gases im unteren Teil des scheibenförmigen Elemtes 20 unter Wärmeaufnahme adsorbiert. Außerdem wird hier Wärme aufgenommen, da das durch die Expansion abgekühlte Gas für den Kreislauf wieder erwärmt werden muß. Die entsprechende Wärme wird im Wärmeaustauscher 7 der Umgebung entnommen.

Bei der in Fig. 4 gezeigten Wärmekraftmaschine ist auf das scheibenförmige Element 20 verzichtet worden. Statt dessen wird im Gaskreislauf ein Metallpulver mitgeführt. Die Desorption von Wasserstoffgas unter Volumenvergrößerung des Arbeitsmediums erfolgt bei dieser Ausführungsform im Heizbehälter 2. Ursprüngliches, neutrales Arbeitsgas, Wasserstoff und Metallpulver werden dann im Kreislauf mitgeführt, bis im Wärmetauscher 7 das Wasserstoffgas vom Metallpulver in einem endothermen Vorgang wieder adsorbiert wird. Die Vorteile der endothermen Adsorption sowie der Volumenvergrößerungen und -verkleinerungen bleiben aber voll erhalten. Ein Nachteil ist lediglich, daß Metallpulver im Arbeitsmedium mitgeführt werden muß, was zu Verschleißerscheinungen an den Wänden der Leitungen, des Kompressors und der Expansionsmaschine führen kann.

Die erstaunliche Erhöhung des Wirkungsgrades läßt sich auch dadurch erklären, daß der Wasserstoff im Laufe des Kreislaufes ohne zusätzliche Energieaufwendung durch die Adsorption auf das Volumen 0 "komprimiert" wird.

## Patentansprüche

1. Thermodynamischer Kreisprozeß mit einem gasförmigen Arbeitsmedium, dem wärme zugeführt wird und das abwechselnd komprimiert und expandiert wird, bei dem ein Arbeitsmedium verwendet wird, das bei der höheren Temperatur nach der Kompression eine Volumenvergrößerung aufgrund chemischer Vorgänge und bei der niedrigeren Temperatur nach der Expansion eine entsprechende Volumenverkleinerung erfährt, dadurch gekennzeichnet, daß die Volumenverkleinerung endotherm ist, daß das Arbeitsmedium Wasserstoffgas enthält, daß der chemische Vorgang ein Adsorptions/Desorptionsvorgang des Wasserstoffgases an einem Metall ist und daß die Adsorption/Desorption des Wasserstoffgases an Oberflächen erfolgt, die abwechselnd mit dem Gas bei der höheren und der niedrigeren Temperatur in Kontakt gebracht werden und die auf einer kreisförmigen Scheibe angeordnet sind, die in die Gasvolumina höherer und tieferer Temperatur hineinreicht und gedreht wird.

2. Kreisprozeß nach Anspruch 1, dadurch gekennzeichnet, daß ein gasförmiges Arbeitsmedium aus zwei nicht miteinander chemisch reagierenden Komponenten verwendet wird, von denen die eine Wasserstoffgas ist.

3. Kreisprozeß nach einem der Ansprüche 1 oder 2, dadurch gekennzeichnet, daß er zur Erzeugung mechanischer Energie mit einem Kompressor für das Arbeitsmedium, mit einem Heizbehälter zum Erwärmen des komprimierten Arbeitsmediums, mit einer Expansionsmaschine zur Erzeugung der mechanischen Energie, und mit einem Wärmetauscher zum Austauschen von Wärmeenergie mit der Umgebung durchgeführt wird.

4. Kreisprozeß nach einem der Ansprüche 1 bis 3, dadurch gekennzeichnet, daß er zur Gewinnung von Wärme aus mechanischer Energie unter Abkühlung eines Wärmereservoirs tieferer Temperaturen (Wärmepumpe) betrieben wird.

## Claims

1. Thermodynamic cycle with a gaseous working medium, to which heat is supplied and which is alternately compressed and expanded, in which a working medium increasing in volume on the basis of chemical processes at the higher temperature after compression and diminishing in volume at the lower temperature after expansion is used, characterised in that the reduction of volume is endothermal, that the working medium contains hydrogen gas, that the chemical process is adsorption/desorption of the hydrogen gas on a metal and that the adsorption/desorption of the hydrogen gas takes place on surfaces which are alternately brought into contact with the gas at the higher and lower temperature and are arranged on a circular plate, which penetrates into the gas volumes at higher and lower temperature and is rotated.

2. Cycle according to claim 1, characterised in that a gaseous working medium consisting of two components not reacting chemically with each other is used, one component being a hydrogen gas.

3. Cycle according to one of claims 1 or 2, characterised in that it is carried out for the generation of mechanical energy with a compressor for the working medium, with a heating tank for heating the compressed working medium, with an expansion engine for generating the mechanical energy and with a heat-exchanger for exchanging thermal energy with the environment.

4. Cycle according to one of claims 1 to 3, characterised in that it is operated for recovery of heat from mechanical energy with cooling of a heat reservoir of lower temperatures (heat pump).

## Revendications

1. Cycle thermodynamique avec un fluide gazeux de travail auquel de la chaleur est fournie et qui est alternativement comprimé et détendu, cycle dans lequel il est fait usage d'un fluide de travail qui subit, à la température supérieure, après sa compression, une augmentation de volume due à des processus chimiques et, à la température inférieure, après sa détente, une diminution de volume correspondante, caractérisé en ce que la diminution de volume est endothermique, en ce que le fluide de travail contient du gaz hydrogène, en ce que le processus chimique est un processus d'adsorption/désorption du gaz hydrogène sur un métal, et en ce que l'adsorption/désorption du gaz hydrogène s'effectue sur des surfaces qui sont mises alternativement en contact avec le gaz à la température supérieure et à la température inférieure et qui sont disposées sur un disque circulaire, qui pénètre dans les volumes de gaz à la température supérieure et à la température inférieure et qui est entraîné en rotation.

2. Cycle selon la revendication 1, caractérisé en ce qu'on utilise un fluide de travail gazeux formé de deux composants qui ne réagissent pas chimiquement l'un avec l'autre et dont l'un est du gaz hydrogène.

3. Cycle selon la revendication 1 ou 2, caractérisé en ce que, pour la production d'énergie mécanique, il est réalisé avec un compresseur pour le fluide de travail, avec un récipient chauffant pour réchauffer le fluide de travail comprimé, avec une machine à expansion pour la production de l'énergie mécanique et avec un échangeur de chaleur pour l'échange d'énergie thermique avec l'environnement.

4. Cycle selon l'une quelconque des revendications 1 à 3, caractérisé en ce qu'il est exploité avec refroidissement d'un réservoir de chaleur à plus basse température (pompe à chaleur) pour la production de chaleur à partir d'énergie mécanique.
